# EUROPÄISCHE PATENTSCHRIFT

(11) **EP 2 663 772 B1**
(45) Veröffentlichungstag und Bekanntmachung des Hinweises auf die Patenterteilung: **12.11.2014**
(21) Anmeldenummer: 11805064.0
(22) Anmeldetag: 30.12.2011
(51) Int. Cl.: F04B 1/04, F04B 1/053, F04B 9/04, F04B 53/18, F02M 59/44, F02M 59/06, F02M 59/10

(54) **HOCHDRUCKPUMPE**
HIGH-PRESSURE PUMP
POMPE HAUTE PRESSION

(30) Priorität: 14.01.2011 DE 102011002701
(43) Veröffentlichungstag der Anmeldung: 20.11.2013
(73) Patentinhaber: Robert Bosch GmbH, 70442 Stuttgart (DE)
(72) Erfinder: DUTT, Andreas, 70469 Stuttgart (DE)
(86) Internationale Anmeldenummer: PCT/EP2011/074294
(87) Internationale Veröffentlichungsnummer: WO 2012/095270

(56) Entgegenhaltungen:
- DE-A1-102007 055 748
- DE-A1-102008 043 430

## Beschreibung

### Stand der Technik

Die Erfindung betrifft eine Hochdruckpumpe, aufweisend einen fluidgefüllten Pumpeninnenraum in einem Pumpengehäuse, in dem eine Pumpennockenwelle mit zumindest einem Nocken drehbar gelagert ist, und zumindest einem Pumpenzylinder, in dem ein Pumpenstößel translatorisch zur Förderung von Fluid mittels eines auf der Nockenlaufbahn der Pumpennockenwelle abrollenden Laufrolle eines Rollenstößels bewegbar ist, und wobei von dem zumindest einen umlaufenden Nocken und dem Rollenstößel gebildete und sich ändernde Volumen in dem Pumpeninnenraum über einen Strömungsquerschnitt für eine Fluidaustauch verbunden sind.

Eine derartige Hochdruckpumpe ist aus der DE 10 2008 043 430 A1 bekannt. Der Gegenstand des Patentanspruchs 1 ist in zweiteiliger Form gegenüber dieser Druckschrift abgegrenzt. Bei dieser Hochdruckpumpe ist die Pumpennockenwelle mit Axialspiel zwischen zwei gehäuseseitig fixierten Anschlagflächen angeordnet. Zwischen den Anschlagflächen und einem Nocken der Pumpennockenwelle ist ein auf der Pumpennockenwelle angeordnetes Axialfederelement in Form einer Federscheibe angeordnet. Weiterhin ist in das Pumpengehäuse eine umlaufende Ringnut im Bereich des Zusammenwirkens des Nockens mit der Laufrolle eines Rollenstößels angeordnet. Entlang der Federscheibe bzw. des von dieser nur teilweise ausgefüllten Freiraums zwischen der Pumpennockenwelle und den Anschlagflächen sowie durch die umlaufende Ringnut kann von dem Nocken bei dessen Umlaufbewegung verdrängtes Fluid, mit dem der Pumpeninnenraum gefüllt ist, mehr oder weniger unkontrolliert und unbeeinflusst in den von den umlaufenden Nocken und dem Rollenstößel gebildeten und sich ständig ändernden Volumen strömen. Hierdurch können insbesondere im Nahbereich des Rollenstößels bzw. dem Zulaufbereich für die Lagerschmierung der Laufrolle in den Rollenschuh Unterdruck und Kavitationsblasen entstehen, die zu einer Mangelschmierung der Laufrolle in dem Rollenschuh führen.

Der Erfindung liegt die Aufgabe zugrunde, die Ausgleichsströmung zwischen dem umlaufenden Nocken und dem Rollenstößel in dem Pumpeninnenraum gebildeten sich vergrößernden sowie verkleinernden Volumen zu optimieren.

### Offenbarung der Erfindung

### Vorteile der Erfindung

Diese Aufgabe wird dadurch gelöst, dass in Drehrichtung des Nockens im Bereich hinter der Laufrolle eine Fluidumlenkvorrichtung in den Strömungsquerschnitt angeordnet ist. Diese Fluidumlenkvorrichtung ist - wie nachfolgend noch ausgeführt wird - so angeordnet und ausgebildet, dass eine Fluidströmung in Richtung zu dem Einlaufspalt zwischen der Laufrolle und dem Rollenschuh ausgerichtet ist. Hierbei ist zu berücksichtigen, dass eine Laufrolle, die in einem Rollenschuh geführt ist, und sich auf der Nockenbahn abwälzt, somit die rotatorische Drehbewegung der Pumpennockenwelle in eine translatorische (Auf- und Ab-) Bewegung des Rollenstößels bzw. eines von diesem betätigten Pumpenstößels umwandelt. Durch die sehr hohe Laufrollendrehzahl wird das als Schmiermedium wirkende Fluid aufgrund der Schleppwirkung über den Einlaufspalt in den Spalt zwischen der Laufrolle und dem Rollenschuh eingezogen, es entsteht somit eine verschleißfreie hydrodynamische Gleitlagerung, welche die hohen Axialkräfte von dem Pumpenstößel auf die Pumpennockenwelle überträgt.

Voraussetzung für die Entstehung eines solches hydrodynamischen Gleitlagers ist es, das genügend Fluid an der Einzugskante der Laufrolle und dem Rollenschuh vorhanden ist. Diese Forderung wird durch die erfindungsgemäße Fluidumlenkvorrichtung in Verbindung mit der Anordnung des Strömungsquerschnitts erfüllt. Dabei wird durch die spezielle Anordnung des den Strömungsquerschnitt bildenden Umströmungsquerschnitts und des Verbindungsquerschnitts die Kavitationsbildung soweit verhindert, dass kein schädlicher Einfluss auf die Schmierung bzw. die den Aufbau der hydrodynamischen Lagerung besteht.

In Weiterbildung der Erfindung ist der Strömungsquerschnitt ein sich radial oberhalb des Nockens in dem Pumpengehäuse erstreckender Umströmungsquerschnitt und zumindest ein axial seitlich des Nockens in dem Pumpengehäuse erstreckender Verbindungsquerschnitt. Diese Ausgestaltung ermöglicht eine besonders gezielte Beeinflussung der Ausgleichsströmung zwischen den sich verändernden Volumen insbesondere dahingehend, dass kein Unterdruck und keine Kavitationsblasen in diesem Bereich auftreten. Allein durch diese Ausgestaltung wird eine durch Unterdruck und Kavitationsblasen verursachte Mangelschmierung im Lagerbereich der Laufrolle in dem Rollenschuh vermieden.

In weiterer Ausgestaltung der Erfindung sind an der Hochdruckpumpe zumindest zwei Pumpenzylinder vorgesehen und der Umströmungsquerschnitt und der zumindest eine Verbindungsquerschnitt verbindet die Pumpenzylinder auf kürzestem Weg miteinander. Wenn beispielsweise zwei Pumpenzylinder in einem Winkel von 90° angeordnet sind, erstrecken sich der Umströmungsquerschnitt und der Verbindungsquerschnitt über diesen Winkelbereich umfassend jeweils den Bereich um die beiden Pumpenzylinder. Durch diese Ausgestaltung wird erreicht, dass die Ausgleichsströmung nur in einem engen Bereich zwischen zwei Pumpenzylindern durch den Strömungsquerschnitt in dem Pumpengehäuse geführt werden muss.

In Weiterbildung der Erfindung ist die Fluidumlenkvorrichtung eine seitlich neben dem Nocken in das Pumpengehäuse eingearbeitete Umlenknase. Eine solche Umlenknase kann beispielsweise bei der Gussfertigung des Pumpengehäuses durch entsprechende Ausbildung der Gießform einfach umgesetzt werden.

In weiterer Ausgestaltung der Erfindung erstreckt sich die Umlaufnase entlang des Umströmungsquerschnitts und des Verbindungsquerschnitts durch diese hindurch und wiederum in weiterer Ausgestaltung zumindest angenähert parallel zu der Pumpenzylinderachse. Diese Ausgestaltung ist herstellungstechnisch einfach zu realisieren und ermöglicht andererseits eine optimale Führung der Ausgleichsströmung einerseits zwischen dem sich verändernden Volumen und andererseits hinsichtlich des Einlaufs in den Zulauf zu den jeweiligen hydrodynamischen Gleitlagern.

In Weiterbildung der Erfindung ist im Bereich außerhalb des Strömungsquerschnitts zwischen den Nocken und dem Pumpengehäuse ein Dichtspalt gebildet. Dieser Dichtspalt ist so ausgelegt, dass einerseits die Drehbewegung der Pumpennockenwelle durch Fluidreibung nicht behindert wird, andererseits die durch den Dichtspalt hindurch strömende Fluidmenge gering ist.

In weiterer Ausgestaltung der Erfindung ist die Hochdruckpumpe eine Kraftstoffhochdruckpumpe eines Einspritzsystems für eine Brennkraftmaschine. Insbesondere bei einer solchen Kraftstoffhochdruckpumpe ist die Erfindung insbesondere dann, wenn das Fluid Kraftstoff ist, sinnvoll und vorteilhaft umsetzbar.

Weitere vorteilhafte Ausgestaltungen der Erfindung sind der Zeichnungsbeschreibung zu entnehmen, in der ein in den Fig. dargestelltes Ausführungsbeispiel der Erfindung näher beschrieben ist.

### Kurze Beschreibung der Zeichnungen

Es zeigen:
- Fig. 1: einen Querschnitt durch einen Teilbereich eines Pumpengehäuses einer Hochdruckpumpe mit zwei in einem Winkel von 90° angeordneten Pumpenzylindern,
- Fig. 2: einen identischen Schnitt wie Fig. 1 mit zwei anderen Drehstellungen einer Pumpennockenwelle,
- Fig. 3: einen Längsschnitt durch die Hochdruckpumpe gemäß S1-S1 aus Fig. 2 und
- Fig. 4: eine Schnittansicht der Hochdruckpumpe gemäß S2 aus Fig. 2.

### Ausführungsform der Erfindung

Die in den Figuren dargestellte Hochdruckpumpe ist für das Einspritzsystem einer Brennkraftmaschine ausgelegt. Mittels der Hochdruckpumpe wird Kraftstoff bis zu einem Druck von ca. 3.000 bar in einen Hochdruckspeicher gefördert, aus dem der Kraftstoff von beispielsweise magnetventilgesteuerten Kraftstoffinjektoren zur Einspritzung in zugeordnete Brennräume der Brennkraftmaschine entnommen wird.

Die in der Fig. 1 ausschnittsweise dargestellte Hochdruckpumpe weist ein Pumpengehäuse 1 mit einem Pumpeninnenraum 2 auf. In dem Pumpengehäuse 1 ist eine Pumpennockenwelle 3 in Lagern 4a, 4b (Fig. 3) drehbar gelagert. Die Pumpennockenwelle 3 weist in dem Ausführungsbeispiel zwei Nocken 5a, 5b auf. Die Nocken 5a, 5b wirken mit Laufrollen 6 von zwei Rollenstößeln 7 zusammen. Die Rollenstößel 7 weisen jeweils einen Rollenschuh 8 auf, in den eine zylinderförmige Ausnehmung 9 eingearbeitet ist. In diese zylinderförmige Ausnehmung 9 ist jeweils eine Laufrolle 6 verliersicher eingesetzt.

Die Pumpennockenwelle 3 füllt mit den Nocken 5a, 5b den Pumpeninnenraum 2 im Bereich der Nocken 5a, 5b quasi vollständig aus, während die Pumpennockenwelle 3 sich im Bereich zwischen den Nocken 5a, 5b kontinuierlich bis zu deren Lagerdurchmesser verjüngt. Dadurch werden in dem Pumpeninnenraum 2 verschiedene Volumen gebildet, die sich durch das Zusammenwirken der Nocken 5a, 5b mit den Rollenstößeln 7 bei einer Drehbewegung der Pumpennockenwelle 1 ständig ändern und zwar vergrößern und verkleinern. Bei der in Fig. 1 dargestellten Drehbewegung der Pumpennockenwelle 3 in Drehpfeilrichtung von der strichliniert dargestellten Position in die ausgezogenen dargestellte Position verringert sich das Volumen V₁ während sich die Volumen V₃ und insbesondere V₄ vergrößern. Eine Ausgleichsströmung zwischen diesen Volumen V₁, V₃ und V₄ erfolgt über einen Umströmungsquerschnitt 10, der radial ober-halb der Nocken 5a, 5b in das Pumpengehäuse 1 eingelassen ist und über einen Verbindungsquerschnitt 11, der axial seitlich der Nocken 5a, 5b in das Pumpengehäuse 1 (Fig. 3) eingelassen ist.

Fig. 2 zeigt im Unterschied zu Fig. 1 die Pumpennockenwelle 3 in zwei anderen Drehpositionen, die sich nach einer Weiterdrehung der Pumpennockenwelle 1 um ca. 120° gegenüber Fig. 1 ergeben. Hierbei verringert sich bei der Positionsänderung von der strichliniert dargestellten Stellung in die ausgezogen dargestellte Stellung der Pumpennockenwelle 3 das Volumen V₁ und V₃, während sich das Volumen V₄ auch hier vergrößert.

Der in Fig. 3 dargestellte Längsschnitt entlang S₁-S₁ gemäß Fig. 2 zeigt die Anordnung und Ausgestaltung des Umströmungsquerschnitts 10 und des auf beiden Seiten der Nocken 5a, 5b angeordneten Verbindungsquerschnitts 11 in dem Pumpengehäuse 1. Über den Umströmungsquerschnitt 10 und die beiden Verbindungsquerschnitte 11 erfolgt die Strömungsverbindung der Volumen D₁, V₃ und V₄, so, dass bei der Drehbewegung der Pumpennockenwelle 3 eine Ausgleichsströmung zwischen den Volumen V₁, V₃ und V₄ erfolgt. Im Bereich des Volumens V₅ (siehe Fig. 1 und 2) ist zwischen der Pumpennockenwelle 3 bzw. den Nocken 5a, 5b und dem Pumpengehäuse 1 ein Dichtspalt 12 gebildet. Entlang dieses Dichtspaltes 12 erfolgt kein nennenswerter Strömungsausgleich.

Fig. 4 zeigt eine Schnittansicht S₂ gemäß Fig. 2. Dargestellt ist, dass jeweils eine Umlenknase 13 in den Umströmungsquerschnitt 10 bzw. den auf beiden Seiten des Pumpengehäuses 1 angeordneten Verbindungsquerschnitts 11 hineinragt. Angeordnet sind die beiden Umlenknasen 13 jeweils kurz hinter der zylinderförmigen Ausnehmung 9 bzw. der Laufrolle 6 und werden von dem Pumpengehäuse 1 gebildet. Die beiden Umlenknasen 13 bewirken die durch die Pfeile dargestellte Strömungsumlenkung der Ausgleichsströmung des Fluides von dem Volumen V₁ in das Volumen V₃. Durch diese Strömungsumkehr wird das Fluid gezielt vor dem Einlaufspalt E₁ der Laufrolle 6 geführt. Bei der Drehbewegung der Laufrolle 6 während des Abrollvorgangs auf der Nockenlaufbahn der Pumpennockenwelle 3 wird folglich gezielt Fluid zum Aufbau einer verschleißfreien hydrostatischen Gleitlagerung zwischen der Laufrolle 6 und der zylinderförmigen Ausnehmung 9 aufgebaut.

## Patentansprüche

1. Hochdruckpumpe, aufweisend einen fluidgefüllten Pumpeninnenraum (2) in einem Pumpengehäuse (1), in dem eine Pumpennockenwelle (3) mit zumindest einem Nocken (5a, 5b) drehbar gelagert ist, und zumindest einen Pumpenzylinder, in dem ein Pumpenstößel translatorisch zur Förderung von Fluid mittels einer auf der Nockenlaufbahn der Pumpennockenwelle (3) abrollenden Laufrolle (6) eines Rollenstößels (7) bewegbar ist, und wobei von dem umlaufenden Nocken (5a, 5b) und dem Rollenstößel (7) gebildete und ändernde Volumen (V₁, V₃) in dem Pumpeninnenraum (2) über einen Strömungsquerschnitt (10,11) für einen Fluidaustausch verbunden sind, wobei der Strömungsquerschnitt sich im Bereich des Rollenstößels (7) erstreckend in das Pumpengehäuse (1) angrenzend an den Pumpeninnenraum (2) angeordnet ist, **dadurch gekennzeichnet, dass** in Drehrichtung des Nockens (5a, 5b) im Bereich hinter der Laufrolle (6) eine Fluidumlenkvorrichtung (13) in den Strömungsquerschnitt hineinragt.

2. Hochdruckpumpe nach Anspruch 1, **dadurch gekennzeichnet, dass** der Strömungsquerschnitt ein sich radial oberhalb des Nockens (5a, 5b) in dem Pumpengehäuse (1) erstreckender Umströmungsquerschnitt (10) und zumindest ein axial seitlich des Nockens (5a, 5b) in dem Pumpengehäuse (1) erstreckender Verbindungsquerschnitt (11) ist.

3. Hochdruckpumpe nach Anspruch 2, **dadurch gekennzeichnet, dass** zumindest zwei Pumpenzylinder vorgesehen sind, und der Umströmungsquerschnitt (10) und der zumindest eine Verbindungsquerschnitt (11) die Pumpenzylinder auf kürzestem Weg miteinander verbindend in das Pumpengehäuse eingelassen sind.

4. Hochdruckpumpe nach einem der Ansprüche 1 bis 3, **dadurch gekennzeichnet, dass** die Fluidumlenkvorrichtung zumindest eine seitlich neben dem Nocken (5a, 5b) in das Pumpengehäuse (1) eingearbeitete Umlenknase (13) ist.

5. Hochdruckpumpe nach Anspruch 4, **dadurch gekennzeichnet, dass** die Umlenknase (13) sich entlang des Umströmungsquerschnitts (10) und des Verbindungsquerschnitts (11) durch diese hindurch erstreckt.

6. Hochdruckpumpe nach Anspruch 5, **dadurch gekennzeichnet, dass** die Umlenknase (13) sich zumindest angenähert parallel zu der Pumpenzylinderachse erstreckt.

7. Hochdruckpumpe nach einem der vorherigen Ansprüche, **dadurch gekennzeichnet, dass** im Bereich außerhalb des Strömungsquerschnitts zwischen dem Nocken (5a, 5b), der Pumpennockenwelle (3) und dem Pumpengehäuse (1) ein Dichtspalt (12) gebildet ist.

8. Hochdruckpumpe nach einem der vorherigen Ansprüche, **dadurch gekennzeichnet, dass** die Hochdruckpumpe eine Kraftstoffhochdruckpumpe eines Einspritzsystems für eine Brennkraftmaschine ist.

9. Hochdruckpumpe nach einem der vorherigen Ansprüche, **dadurch gekennzeichnet, dass** das Fluid Kraftstoff ist.

## Claims

1. High-pressure pump, having a fluid-filled pump inner space (2) in a pump casing (1), in which a pump camshaft (3) with at least one cam (5a, 5b) is mounted rotatably, and at least one pump cylinder, in which a pump tappet is movable in translation for the conveyance of fluid by means of a running roller (6), rolling on the cam track of the pump camshaft (3), of a roller tappet (7), changing volumes (V₁, V₃) in the pump inner space (2), which are formed by the rotating cam (5a, 5b) and the roller tappet (7), being connected for fluid exchange via a flow cross section (10, 11), and the flow cross section, which extends into the pump casing (1) in the region of the roller tappet (7), being arranged adjacently to the pump inner space (2), **characterized in that** a fluid deflection device (13) projects into the flow cross section in the region behind the running roller (6) in the direction of rotation of the cam (5a, 5b).

2. High-pressure pump according to Claim 1, **characterized in that** the flow cross section is a flow-around cross section (10) extending radially above the cam (5a, 5b) in the pump casing (1) and at least one connecting cross section (11) extending axially, laterally to the cam (5a, 5b), in the pump casing (1).

3. High-pressure pump according to Claim 2, **characterized in that** at least two pump cylinders are provided, and the flow-around cross section (10) and the at least one connecting cross section (11) are introduced into the pump casing so as to connect the pump cylinders to one another at the shortest possible distance.

4. High-pressure pump according to one of Claims 1 to 3, **characterized in that** the fluid deflection device is at least one deflection nose (13) incorporated into the pump casing (1) laterally next to the cam (5a, 5b).

5. High-pressure pump according to Claim 4, **characterized in that** the deflection nose (13) extends along the flow-around cross section (10) and the connecting cross section (11) and through these.

6. High-pressure pump according to Claim 5, **characterized in that** the deflection nose (13) extends at least approximately parallel to the pump cylinder axis.

7. High-pressure pump according to one of the preceding claims, **characterized in that** a sealing gap (12) is formed in the region outside the flow cross section, between the cam (5a, 5b), the pump camshaft (3) and the pump casing (1).

8. High-pressure pump according to one of the preceding claims, **characterized in that** the high-pressure pump is a high-pressure fuel pump of an injection system for an internal combustion engine.

9. High-pressure pump according to one of the preceding claims, **characterized in that** the fluid is fuel.

## Revendications

1. Pompe haute pression, comprenant une chambre intérieure de pompe (2) remplie de fluide dans un carter de pompe (1), dans laquelle un arbre à came de pompe (3) comprenant au moins une came (5a, 5b) est monté à rotation, et au moins un cylindre de pompe, dans lequel un poussoir de pompe est déplaçable en translation pour refouler du fluide au moyen d'un galet de roulement (6) d'un poussoir à galet (7) roulant sur le chemin de roulement de came de l'arbre à came de pompe (3), et les volumes (V₁, V₃), formés par la came tournante (5a, 5b) et le poussoir à galet (7) et pouvant varier, dans la chambre intérieure de pompe (2) étant reliés par le biais d'une section transversale d'écoulement (10, 11) en vue d'un échange de fluide, la section transversale d'écoulement étant disposée dans la région du poussoir à galet (7) s'étendant dans le carter de pompe (1) à proximité de la chambre intérieure de pompe (2), **caractérisée en ce qu'**un dispositif de déviation de fluide (13) pénètre dans la section transversale d'écoulement dans la région derrière le galet de roulement (6) dans le sens de rotation de la came (5a, 5b).

2. Pompe haute pression selon la revendication 1, **caractérisée en ce que** la section transversale d'écoulement est une section transversale d'écoulement de contournement (10) s'étendant radialement au-dessus de la came (5a, 5b) dans le carter de pompe (1) et au moins une section transversale de liaison (11) s'étendant axialement latéralement par rapport à la came (5a, 5b) dans le carter de pompe (1).

3. Pompe haute pression selon la revendication 2, **caractérisée en ce qu'**au moins deux cylindres de pompe sont prévus, et la section transversale d'écoulement de contournement (10) et l'au moins une section transversale de liaison (11) sont intégrées dans le carter de pompe en reliant l'un à l'autre les cylindres de pompe par le chemin le plus court.

4. Pompe haute pression selon l'une quelconque des revendications 1 à 3, **caractérisée en ce que** le dispositif de déviation de fluide est au moins un ergot de déviation (13) intégré latéralement près de la came (5a, 5b) dans le carter de pompe (1).

5. Pompe haute pression selon la revendication 4, **caractérisée en ce que** l'ergot de déviation (13) s'étend le long de la section transversale d'écoulement de contournement (10) et de la section transversale de liaison (11) à travers celles-ci.

6. Pompe haute pression selon la revendication 5, **caractérisée en ce que** l'ergot de déviation (13) s'étend au moins approximativement parallèlement à l'axe de cylindre de pompe.

7. Pompe haute pression selon l'une quelconque des revendications précédentes, **caractérisée en ce qu'**un interstice d'étanchéité (12) est formé entre la came (5a, 5b), l'arbre à came de pompe (3) et le carter de pompe (1) dans la région à l'extérieur de la section transversale d'écoulement.

8. Pompe haute pression selon l'une quelconque des revendications précédentes, **caractérisée en ce que** la pompe haute pression est une pompe haute pression à carburant d'un système d'injection pour un moteur à combustion interne.

9. Pompe haute pression selon l'une quelconque des revendications précédentes, **caractérisée en ce que** le fluide est du carburant.
